# EUROPÄISCHE PATENTSCHRIFT

(11) **EP 2 757 235 B1**
(45) Veröffentlichungstag und Bekanntmachung des Hinweises auf die Patenterteilung: **28.02.2018**
(21) Anmeldenummer: 14151367.1
(22) Anmeldetag: 16.01.2014
(51) Int. Cl.: F02B 33/44, F02M 35/12, F02B 39/12, F01N 1/02

(54) **Schalldämpfer und Verfahren zu seiner Herstellung**
Sound muffler and method for producing the same
Silencieux et son procédé de fabrication

(30) Priorität: 16.01.2013 AT 500242013
(43) Veröffentlichungstag der Anmeldung: 23.07.2014
(73) Patentinhaber: Henn GmbH & Co KG., 6850 Dornbirn (AT)
(72) Erfinder: Hartmann, Harald, 6850 Dornbirn (AT)
(74) Vertreter: Burger, Hannes

(56) Entgegenhaltungen:
- EP-A1- 0 022 063
- EP-A1- 1 956 281
- EP-A1- 2 067 979
- DE-A1- 10 316 628
- FR-A1- 2 946 120
- GB-A- 2 033 008
- GB-A- 2 389 150
- US-A- 4 874 062

## Beschreibung

Die Erfindung betrifft einen Schalldämpfer, insbesondere Fahrzeugschalldämpfer, mit einem einen Strömungskanal bildenden Rohr sowie einer ersten Resonatorkammer und einer zweiten Resonatorkammer, die jeweils das Rohr umgeben und in axialer Richtung hintereinander angeordnet sind, wobei das Rohr in seinem Mantel zumindest eine erste Öffnung, die in die erste Resonatorkammer mündet, und zumindest eine zweite Öffnung, die in die zweite Resonatorkammer mündet, aufweist. Die Erfindung bezieht sich auch auf ein Fahrzeug mit einem Schalldämpfer und ein Verfahren zur Herstellung eines Schalldämpfers.

Einen derartigen Schalldämpfer offenbart die EP 1400662 B1. Diese Druckschrift offenbart zwei, in axialer Richtung hintereinander angeordnete Resonatorkammern, die durch ein Lochblech vom Strömungskanal getrennt sind. Der in Art eines Helmholtz-Resonators ausgebildete Schalldämpfer ist aufwändig und kostspielig in seiner Herstellung. Für die Herstellung von Schalldämpfern mit unterschiedlichen Resonatorvolumina müssen jeweils auch unterschiedliche Teile angefertigt und je nach Anwendungsfall bereitgestellt werden. Dadurch ist Flexibilität des Herstellungsprozesses gering.

Die EP0022063A1 offenbart zum Ableiten der Abgase von Verbrennungskraftmaschinen einen hülsenartigen Schalldämpfer, der ein Abgasrohr umgibt. Der Schalldämpfer besteht aus zwei miteinander verbundenen Hülsenteilen. Die Hülsenteile können nur in einer bestimmten, vorgegebenen Position montiert werden.

Die GB2033008A offenbart einen Schalldämpfer, der aus zwei Gehäuseteilen zusammengesetzt ist, die um ein Abgasrohr herum zwei Kammern bilden. Das Abgasrohr weist Öffnungen auf, die in die erste Kammer münden. Mit der zweiten Kammer ist das Innere des Abgasrohres über einen Kanal verbunden, der außen entlang des Abgasrohres von den Öffnungen zu der zweiten Kammer führt. Diese Gehäuseteile des Schalldämpfers können nur in einer bestimmten, vorgegebenen Position montiert werden.

Die WO 07101412 A1 offenbart einen Schalldämpfer in Modulbauweise sowie dessen Herstellung. Dazu ist eine Vielzahl von Fluidleitelementen vorgesehen, die ein Labyrinth von Gängen und Resonatorkammern bilden. Ein durchgängiges Rohr ist nicht vorgesehen, Aufbau und Konstruktion sind sehr komplex und erfordern eine Vielzahl von Einzelteilen, deren Zusammensetzung äußerst aufwändig ist.

Die DE 736633 A offenbart einen aus mehreren Kammern bestehenden Schalldämpfer, bei dem die Gase im Mantel des Schalldämpfers entlangströmen. Dabei sind jeweils zwei Kammern durch einen Ringraum miteinander verbunden. Das innere Rohr ist nicht durchgehend ausgebildet, sondern mündet von einer Seite kommend mit einem ersten Rohranschlussstück in einer mittleren Kammer. Von dort strömt das Fluid über radiale Öffnungen in einen ringförmigen Raum, wird dort umgeleitet und in eine weitere Kammer geführt. In diese weitere Kammer ragt das zweite Rohranschlussstück des Schalldämpfers. Diese Konstruktion liegt von dem eingangs genannten Schalldämpfer weit ab und erfordert zu ihrem Zusammenbau verhältnismäßig viele Einzelteile, die nicht nur exakt positioniert, sondern auch gestützt werden müssen, um eine ausreichende Stabilität zu erlangen.

Die DE 10 2008 015353 A1 offenbart eine Ladeeinrichtung, insbesondere einen Abgasturbolader für ein Kraftfahrzeug mit einem auf dem Prinzip eines Resonanzabsorbers beruhenden Schalldämpfers zur Reduzierung des von der Ladeeinrichtung erzeugten Schalls. Dabei bildet ein Gehäuse der Ladeeinrichtung zusammen mit einem Einsatzelement den Schalldämpfer. Der Schalldämpfer ist somit integraler Bestandteil der Ladeeinrichtung. Das aus Kunststoff gebildete Einsatzelement kann mit dem Gehäuse der Ladeeinrichtung verschraubt sein. Ein durchgehendes Abgasrohr ist nicht vorgesehen. Diese Lösung eignet sich nur für spezielle Anwendungen und muss exakt an das Design der Ladeeinrichtung angepasst sein.

Die WO 12052548 A2 offenbart einen Breitbanddämpfer für Ladeluftleitungen eines Verbrennungsmotors mit Turbolader. Diese Lösung enthält kein durchgehendes Rohr, sondern offenbart hintereinander angeordnete, jeweils durch einen ringförmigen Spalt getrennte Rohrabschnitte, wobei die Spalte das Innere der Fluidleitung mit außen angeordneten Resonanzkammern verbinden. Dies stellt eine sehr spezielle Lösung dar, ist aber aufgrund ihrer Konstruktion kompliziert herzustellen und erfordert eine Vielzahl an Bauteilen. Darüber hinaus ist die mechanische Stabilität gering.

Die DE 10 2010 020064 A1 offenbart eine Schalldämpferanordnung für eine insbesondere aufgeladene Kraftfahrzeug-Brennkraftmaschine. Diese umfasst ein Gehäuse, in dem ein Strömungskanal gebildet ist, wobei außerhalb des Strömungskanals eine Resonatorkammer angeordnet ist. Die Schalldämpferanordnung bildet zugleich eine Kupplung zwischen zwischen einem Schlauchabschnitt und einem Abgasturbolader. Dabei sind zwei Gehäuseteile ineinander gesetzt, wobei die einander berührenden Flächen konusförmig ausgebildet sind und in der vorgegebenen Position aneinander liegen. Aufbau und Herstellung einer derartigen Konstruktion ist komplex und auf ein vorgegebenes Resonatorvolumen beschränkt. Wenn für bestimmte Anwendungen andere Resonanzverhältnisse geschaffen werden müssen, ist es erforderlich, die Bauteile von Grund auf anders zu dimensionierten. Dies erfordert bereits bei der Vorfertigung der einzelnen Teile zusätzlichen Aufwand.

Schließlich zeigen auch die JP 2008082306 A, die DE 19957597 B4, die DE 4219249 A1 und die DE 3020492 C2 Schalldämpferkonstruktionen, die jedoch von vorliegender Erfindung weiter abliegen.

Ein wesentlicher Nachteil der bekannten Schalldämpfer bzw. der Herstellungsverfahren besteht darin, dass zur Herstellung von Schalldämpfern mit unterschiedlichen Resonatorvolumina die erforderlichen Bauteile an das jeweilige Resonatorvolumen angepasst werden muss. Das heißt je nach gewünschtem Resonatorvolumen müssen individuell dimensionierte Bauteile verwendet werden. Dies erfordert bereits einen erhöhten Aufwand beider Vorfertigung der Bauteile. Auch beim Zusammenbau müssen diese Bauteile individuell berücksichtigt werden. Diese Erfordernisse schlagen sich auch nachteilig in den Kosten für den Schalldämpfer nieder.

Ziel der vorliegenden Erfindung besteht darin, einen Schalldämpfer und ein Herstellungsverfahren bereitzustellen, bei denen diese Nachteile nicht auftreten und bei denen die Fertigung unterschiedlicher Schalldämpfer mit unterschiedlichen Resonatorvolumina keinen zusätzlichen Aufwand bei der Vorfertigung der Bauteile und bei deren Zusammensetzung erfordert. Mit der Erfindung sollen zuverlässige, mechanisch stabile und effizient dämpfende Schalldämpfer herstellbar sein.

Dieses Ziel wird mit einem eingangs erwähnten Schalldämpfer dadurch erreicht, dass die Resonatorkammern durch einen ersten Gehäuseteil und einen zweiten Gehäuseteil gebildet werden, die jeweils einen um eine Achse ausgebildeten Mantel aufweisen, wobei in axialer Richtung die Länge des Mantels des einen Gehäuseteils zumindest die Hälfte der Länge des Mantels des anderen Gehäuseteils beträgt, und dass die Gehäuseteile ineinander geschoben sind und deren Mäntel zumindest teilweise überlappen, wobei im Überlappungsbereich die Mantelaußenseite des ersten Gehäuseteils an der Mantelinnenseite des zweiten Gehäuseteils anliegt und die Mantelaußenseite des ersten Gehäuseteils und die Mantelinnenseite des zweiten Gehäuseteils zumindest im Überlappungsbereich jeweils einen in axialer Richtung unveränderlichen Querschnitt aufweisen, und dass die Gehäuseteile jeweils eine Ausnehmung aufweisen, durch die sich der Strömungskanal hindurch erstreckt, und dass die Gehäuseteile derart ausgebildet sind, dass sie bei der Fertigung des Schalldämpfers zur Einstellung eines bestimmten Resonatorvolumens einer Resonatorkammer entlang ihrer Achse in verschiedene Positionen teleskopisch ineinander verschiebbar sind.

Der Vorteil einer derartigen Konstruktion besteht darin, dass die Gehäuseteile bei der Fertigung je nach gewünschtem Resonatorvolumen verschieden stark ineinandergeschoben werden können. Die Gehäuseteile sind - bevor sie aneinander befestigt, z.B. verschweißt werden - teleskopierbar, wobei die Mantelflächen in den verschiedenen teleskopierbaren Positionen im Überlappungsbereich aneinander anliegen.

Das Merkmal, demzufolge die Mantelaußenseite des ersten Gehäuseteils und die Mantelinnenseite des zweiten Gehäuseteils zumindest im Überlappungsbereich jeweils einen in axialer Richtung unveränderlichen Querschnitt bzw. Querschnittskontur aufweisen, ermöglicht beim Zusammenbau die Teleskopierbarkeit mit ständig aneinander anliegenden Mantelflächen. Der betreffende Querschnitt ist dabei normal zur axialen Richtung.

Erst wenn die richtige Relativposition der Gehäuseteile durch Ineinander-Schieben erreicht ist, erfolgt die Befestigung der Gehäuseteile. Somit wird ein hoher Grad an Flexibilität erreicht, ohne dem Erfordernis, für verschiedene Resonatorvolumina verschieden dimensionierte Gehäuseteile herzustellen.

Üblicherweise sind die (für das Rohr bzw. den Strömungskanal vorgesehenen) Ausnehmungen auf der dem Überlappungsbereich abgewandten Seite des jeweiligen Gehäuseteils angeordnet.

Vorzugsweise ist das Rohr zumindest im dem von den Resonatorkammern umgebenen Bereich durchgehend ausgebildet und tritt durch die Ausnehmungen der Gehäuseteile hindurch. Dadurch wird eine besonders einfache Fertigung aus wenigen Teilen ermöglicht.

Alternativ kann das innen verlaufende Rohr auch aus zwei Teilen bestehen, die ineinandergeschoben sind und dadurch einen durchgehenden Strömungskanal bilden.

Bevorzugt weisen die Mantelaußenseite des ersten Gehäuseteils und die Mantelinnenseite des zweiten Gehäuseteils jeweils in ihren überwiegenden Bereichen einen in axialer Richtung unveränderlichen Querschnitt auf. Dies ermöglicht neben einer einfachen Konstruktion auch eine maximale Teleskopierbarkeit während der Fertigung und damit eine Resonatorvolumensvariation in hohem Ausmaß.

Bevorzugt sind die Gehäuseteile jeweils zylinderförmig ausgebildet und weisen die Mantelaußenseite des ersten Gehäuseteils und die Mantelinnenseite des zweiten Gehäuseteils jeweils kreisförmigen Querschnitt auf. Dies ermöglicht bei der Fertigung ein einfaches Ineinanderschieben, wobei beim Auftreten von Widerständen durch leichtes gegeneinander Verdrehen der Gehäuseteile nachgeholfen werden kann.

Bevorzugt weisen die Mäntel der Gehäuseteile zumindest im Überlappungsbereich, vorzugsweise durchgängig, jeweils eine in axialer Richtung unveränderliche Manteldicke auf. Dadurch können die Mäntel oder die gesamten Gehäuseteile aus Blechen konstanter Dicke gefertigt werden, wodurch sich eine vorteilhafte Gewichtsreduktion ergibt.

Bevorzugt beträgt in axialer Richtung die Länge des Mantels des einen Gehäuseteils zumindest zwei Drittel, vorzugsweise drei Viertel der Länge des Mantels des anderen Gehäuseteils, wobei besonders bevorzugt die Mäntel der Gehäuseteile im Wesentlichen dieselbe Länge aufweisen. Dadurch wird das maximal möglich Ausmaß, in dem die Gehäuseteile bei der Fertigung ineinander geschoben werden können, groß, wodurch beim Herstellungsprozess maximale Flexibilität im Hinblick auf das Resonatorvolumen gewährleistet wird.

Bevorzugt weisen die Gehäuseteile jeweils auf der dem Überlappungsbereich abgewandten Seite eine Stirnwand auf, in denen die Ausnehmungen zum Durchtritt des Rohres bzw. des Strömungskanales ausgebildet sind. Die Stirnwände begrenzen die Resonatorkammern in axialer Richtung und stellen mit ihren Ausnehmungen eine Anbindung zum Rohr dar.

Bevorzugt sind die Gehäuseteile jeweils im Bereich ihrer Ausnehmungen mit dem Rohr luftdicht nach außen hin abdichtend verbunden sind. Es ist somit kein zusätzlicher Überzug bzw. Außenhaut erforderlich, die Dichtheit schafft, die Gehäuseteile begrenzen die Resonatorkammern unmittelbar nach außen hin.

Bevorzugt sind die Gehäuseteile in ihrem Überlappungsbereich miteinander verschweißt. Dies stellt eine einfach zu bewerkstelligende Maßnahme dar und gewährleistet neben mechanischer Stabilität auch einen luftdichten Abschluss. Als Alternative wäre auch eine kraftschlüssige Verbindung, z.B. durch Schellen, möglich.

Bevorzugt bilden der Mantel des einen Gehäuseteils und der Mantel des anderen Gehäuseteils jeweils einen Teil der Außenwand des Schalldämpfers. Dies stellt eine platz- und materialsparende Lösung dar, da keine weitere Außenhaut benötigt wird.

Bevorzugt dichten die Gehäuseteile die Resonatorkammern nach außen hin luftdicht ab. Auch dieses Merkmal zielt auf die Zuverlässigkeit, Einfachheit und die Platzersparnis ab.

Bevorzugt weist der im Überlappungsbereich außen liegende Mantel (des zweiten Gehäuseteils) an seinem Rand eine Umbördelung auf. Die Umbördelung bzw. Umstülpung erleichtert das Einführen des ersten Gehäuseteils in den zweiten Gehäuseteil. Außerdem bietet die Umbördelung an dem Gehäuseteil auch Schutz gegen Verletzungen. Dadurch können auch sehr dünne Bleche verwendet werden. Auch die Stabilität wird durch diese Maßnahme erhöht.

Bevorzugt sitzt in einem der Gehäuseteile eine Trennwand, die die Resonatorkammern voneinander trennt, wobei die Trennwand eine Ausnehmung für den Durchtritt des Rohres bzw. des Strömungskanales aufweist. Die Trennwand ist dabei am Gehäuseteil befestigt und kann beim vorgefertigten Gehäuseteil bereits vorhanden sein, sodass bei Zusammenbau keine weiteren Maßnahmen zur Trennung der Resonatorkammern erforderlich sind.

Bevorzugt sind die Gehäuseteile zwischen zwei Profilen eingeklemmt, die jeweils an einem außerhalb der Resonatorkammern verlaufenden Rohrabschnitt sitzen. Diese Rohrabschnitte können jeweils als (einstückiger) Teil des innerhalb der Resonatorkammern verlaufenden Rohres ausgebildet sein oder als gesonderte Rohrabschnitt jeweils am inneren Rohr befestigt sein. Dadurch erfolgt nicht nur eine Befestigung am Rohr, sondern auch eine korrekte Positionierung, die gewährleistet, dass die ersten Öffnungen in die erste Resonatorkammer münden und die zweiten Öffnungen in die zweite Resonatorkammer. Außerdem können die Profile gleichzeitig auch als Anschlussprofile für einen Schlauch oder ein Anschlussrohr verwendet werden.

Bevorzugt sind die Gehäuseteile aus Blech, vorzugsweise Edelstahlblech, gebildet. Vorzugsweise ist der Gehäuseteil als tiefgezogener Topf gebildet. Eine derartige Maßnahme ermöglicht eine Gewichtseinsparung bei Verwendung dünner Wanddicken ohne dabei die Stabilität zu beeinträchtigen.

Bevorzugt wird das Rohr in dem von den Resonatorkammern umgebenen Bereich aus einem ersten Rohrteil und einem zweiten Rohrteil gebildet, die in ihren Endbereichen ineinander geschoben sind, wobei der erste Gehäuseteil den ersten Rohrteil und der zweite Gehäuseteil den zweiten Rohrabschnitt umgibt. Dadurch kann auch das innen verlaufende Rohr beim Zusammenstecken der Gehäuseteile mitgebildet werden, wodurch der Fertigungsprozess noch einfacher wird.

Bevorzugt ist zumindest einer der Rohrteile mit dem ihm umgebenden Gehäuseteil einstückig ausgebildet, vorzugsweise aus einem tiefgezogenen Blechstück. Diese Maßnahme reduziert die erforderlichen Bauteile und sorgt für hohe mechanische Stabilität. Mit einem Tiefziehvorgang wird der einstückige Teil mit zwei Funktionalitäten ausgestattet, nämlich der Gehäusefunktionalität und Ausbildung des Strömungskanales.

Bevorzugt bildet der einstückige Teil einen Vorsprung aus, der an einem zumindest teilweise außerhalb der Resonatorkammern verlaufenden Rohrabschnitt anliegt und von außen durch ein Profil, vozugsweise eine Federklemme, gehalten wird, sodass der Vorsprung in radialer Richtung zwischen dem Rohrabschnitt und dem Profil angeordnet ist. Dies erleichtert das Zusammensetzen und die Fixierung der einzelnen Bauteile.

Bevorzugt ist die Trennwand mit einem der Rohrteile, vorzugsweise mit dem über den anderen Rohrteil geschobenen Rohrteil, einstückig ausgebildet, vorzugsweise aus einem tiefgezogenen Blechstück, wodurch der Schalldämpfer und seine Herstellung weiter vereinfacht werden können.

Bevorzugt ist im Überlappungsbereich zumindest ein umlaufender Dichtungsring zwischen der Mantelaußenseite des ersten Gehäuseteils und der Mantelinnenseite des zweiten Gehäuseteils eingesetzt. Wenn die beiden Gehäsueteile nicht verschweißt werden, kann eine formschlüssige Verbindung auch mit Hilfe eines ORinges zuverlässig dicht gemacht werden.

Bevorzugt ist im Mantel des ersten Gehäusteils und/oder im Mantel des zweiten Gehäuseteils eine ringförmig verlaufende Aufnahme für den Dichtungsring ausgebildet ist, wobei vorzugsweise die Aufnahme durch einen bogenförmigen Verlauf des Mantels gebildet wird. Dadurch bleibt der Dichtungsring während des Teleskopierens (Einstellung des Resonatorvolumens) fixiert.

Das Ziel wird auch mit einem Fahrzeug, insbesondere straßengebundenen Fahrzeug, mit einem Schalldämpfer, insbesondere einem Turbolader-Schalldämpfer, der an der Druckseite eines Turboladers angeordnet ist, erreicht, wobei der Schalldämpfer nach einer der vorhergehend beschriebenen Ausführungen ausgebildet ist. Bevorzugt ist der Schalldämpfer ein Turbolader-Schalldämpfer, der an der Druckseite eines Turboladers angeordnet ist. Der Turbolader-Schalldämpfer dient der Reduzierung von Geräuschemissionen auf der Druckseite des Turboladers. Der Schalldämpfer kann auf einen kurzen Druckschlauch direkt am Ausgang des Turboladers gesteckt und z.B. mit einer Federbandschelle gesichert sein.

Das Ziel wird auch mit einem Verfahren zur Herstellung eines Schalldämpfers erreicht, der ein einen Strömungskanal bildendes Rohr sowie eine erste Resonatorkammer und eine zweite Resonatorkammer, die jeweils das Rohr umgeben und in axialer Richtung hintereinander angeordnet sind, aufweist, wobei das Rohr in seinem Mantel zumindest eine erste Öffnung, die in die erste Resonatorkammer mündet, und zumindest eine zweite Öffnung, die in die zweite Resonatorkammer mündet, aufweist. Das Verfahren ist dadurch gekennzeichnet, dass für die Bildung der Resonatorkammern ein erster Gehäuseteil und ein zweiter Gehäuseteil, die jeweils eine Ausnehmung für den Strömungskanal und jeweils einen um eine Achse ausgebildeten Mantel aufweisen und entlang der Achse teleskopisch ineinander verschiebbar sind, bereitgestellt werden, wobei in axialer Richtung die Länge des Mantels des einen Gehäuseteils zumindest die Hälfte der Länge des Mantels des anderen Gehäuseteils beträgt und wobei die Mantelaußenseite des ersten Gehäuseteils in den verschiedenen teleskopierbaren Positionen an der Mantelinnenseite des zweiten Gehäuseteils anliegt, und dass die vorgefertigten Gehäuseteile zur Bildung der Resonatorkammern und zur Einstellung eines bestimmten Resonatorvolumens einer Resonatorkammer in entsprechendem Ausmaß teleskopisch ineinandergeschoben werden.

Wie bereits erwähnt besteht der große Vorteil der Erfindung darin, dass der Schalldämpfer aus ursprünglich getrennten Gehäuseteilen gebildet wird, die in hohem Ausmaß ineinander teleskopierbar sind. Dazu sind die Mantellängen der Gehäuseteile entsprechend dimensioniert (Mantellänge eines Gehäuseteils beträgt zumindest die Hälfte der Mantellänge des anderen Gehäuseteils). Durch das durchgehende Rohr, an dem sich die Gehäuseteile im zusammengesetzten Zustand des Schalldämpfers abstützen bzw. auf denen sie aufliegen, ist gewährleistet, dass für den Schalldämpfer nur wenige Bauteile erforderlich sind.

Um ein bestimmtes Resonatorvolumen einer Resonatorkammer zu erreichen, muss lediglich der erste Gehäuseteil im gewünschten Ausmaß in den zweiten Gehäuseteil geschoben werden. Die dabei aneinander liegenden Mantelflächen bilden bereits eine Art formschlüssige Verbindung, die durch eine kraftschlüssige Verbindung oder durch Verschweißen auch zuverlässig abgedichtet werden kann.

Für eine andere Anwendung oder gemäß Kundenanforderungen kann ein abweichendes Resonatorvolumen erforderlich sein. Im Gegensatz zum Stand der Technik ist es gemäß Erfindung nicht erforderlich, anders dimensionierte Bauteile bereitzustellen. Vielmehr können dieselben Gehäuseteile verwendet werden. Lediglich das Ausmaß, in dem die Gehäuseteile ineinander geschoben sind, unterscheidet sich von der anderen Anwendung. Somit können standardmäßig und daher kostengünstig gefertigte (gleiche) Gehäuseteile für die Ausbildung verschiedener Resonatorvolumina verwendet werden.

Bevorzugt ist das Rohr durchgehend ausgebildet und werden die Gehäuseteile über das Rohr geschoben, sodass das Rohr durch die Ausnehmungen der Gehäuseteile hindurchtritt, wodurch sich eine zuverlässige und einfach zu fertigende Konstruktion ergibt.

Bevorzugt werden die Gehäuseteile nach der Einstellung des Resonatorvolumens einer Resonatorkammer durch Ineinanderschieben der Gehäuseteile in ihrem Überlappungsbereich miteinander verschweißt, wodurch eine zuverlässige und luftdichte Verbindung erreicht wird.

Bevorzugt weisen die vorgefertigten Gehäuseteile jeweils auf der dem Überlappungsbereich abgewandten Seite eine Stirnwand auf, die eine dem Außendurchmesser des Rohres entsprechende Ausnehmung aufweisen, und werden die Gehäuseteile über das Rohr geschoben, sodass die zumindest eine erste Öffnung in die erste Resonatorkammer und die zumindest eine zweite Öffnung in die zweite Resonatorkammer mündet.

Bevorzugt werden die Gehäuseteile als topfförmige Teile vorgefertigt, die in ihrem Boden eine Ausnehmung für das Rohr aufweisen. Dies kann beispielsweise durch Tiefziehen erfolgen.

Bevorzugt ist einer der Gehäuseteile mit einer Trennwand versehen, die im zusammengesetzten Zustand die erste Resonatorkammer von der zweiten Resonatorkammer trennt. Die Trennwand kann mit dem betreffenden Gehäuseteil vorgefertigt werden, sodass lediglich ein Zusammensetzen der einzelnen Bauteile erfolgen muss. Die Position der Trennwand im Gehäuseteil bestimmt das Volumen der anderen Resonatorkammer. Die Trennwand kann als gesonderter Teil, z.B. als ringförmige Wand mit einem gebördelten Rand an gewünschter Stelle in den Gehäuseteil eingesetzt werden und mit diesem verbunden, z.B. verschweißt werden.

Bevorzugt wird das Rohr in dem von den Resonatorkammern umgebenen Bereich aus einem ersten Rohrteil und einem zweiten Rohrteil gebildet, die in ihren Endbereichen ineinander geschoben werden, wobei der erste Gehäuseteil den ersten Rohrteil und der zweite Gehäuseteil den zweiten Rohrabschnitt umgibt.

Bevorzugt wird zumindest einer der Rohrteile mit dem ihm umgebenden Gehäuseteil einstückig ausgebildet, vorzugsweise durch Tiefziehen eines Blechstückes.

Bevorzugt wird im Überlappungsbereich zumindest ein umlaufender Dichtungs-ring zwischen der Mantelaußenseite des ersten Gehäuseteils und der Mantelinnenseite des zweiten Gehäuseteils eingesetzt.

Die Erfindung ermöglicht somit die Bereitstellung eines Schalldämpfer-Baukastensystems zur Herstellung eines Schalldämpfers, mit einem Rohr, der in seinem Mantel zumindest eine erste Öffnung und zumindest eine zweite Öffnung, die von der ersten Öffnung axial beabstandet ist, aufweist, sowie mit einem ersten Gehäuseteil und einem zweiten Gehäuseteil, die jeweils eine Ausnehmung zum Durchtritt des Rohres bzw. des Strömungskanales aufweisen, wobei die Gehäuseteile teleskopisch ineinander verschiebbar sind, sodass deren Mäntel zumindest teilweise überlappen, wobei im Überlappungsbereich die Mantelaußenseite des ersten Gehäuseteils an der Mantelinnenseite des zweiten Gehäuseteils anliegt, und wobei die Gehäuseteile über das Rohr schiebbar sind, sodass das Rohr durch die Ausnehmungen hindurchtritt.

Zum besseren Verständnis der Erfindung wird diese anhand der nachfolgenden Figuren näher erläutert.

Es zeigen jeweils in stark schematisch vereinfachter Darstellung:
- Fig. 1: einen erfindungsgemäßen Schalldämpfer;
- Fig. 2: einen ersten und einen zweiten Gehäuseteil vor dem Zusammenfügen;
- Fig. 3: die Gehäuseteile aus Fig. 2 im zusammengesetzten Zustand;
- Fig. 4: die Gehäuseteile aus Fig. 2 im zusammengesetzten Zustand, wobei ein im Vergleich zu Fig. 3 kleineres Resonatorvolumen der ersten Resonatorkammer ausgebildet ist;
- Fig. 5: ein Fahrzeug mit erfindungsgemäßem Turbolader-Schalldämpfer;
- Fig. 6: eine Variante eines erfindungsgemäßen Schalldämpfers im Querschnitt;
- Fig. 7: den Schalldämpfer aus Fig. 6 in perspektivischer Ansicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die Ausführungsbeispiele zeigen mögliche Ausführungsvarianten des Schalldämpfers und seines Herstellungsverfahrens, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Der Ordnung halber sei abschließend darauf hingewiesen, dass zum besseren Verständnis des Aufbaus des Schalldämpfers dieser bzw. dessen Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

Fig. 1 zeigt einen erfindungsgemäßen Schalldämpfer 1, der aus einem durchgehenden Rohr 2 und aus zwei, das Rohr 2 umgebenden Resonatorkammern 14, 15 gebildet wird. Das Rohr 2 ist ein Strömungskanal, d.h. in ihm wird das Medium zwischen dem Eingang und dem Ausgang des Schalldämpfers 1 geführt. Im Falle eines Schalldämpfers, der einem Turbolader nachgeschaltet ist, handelt es sich beim geführten Medium um verdichtete Luft. Das Rohr 2 erstreckt sich durchgehend zwischen einem ersten Rohrabschnitt 11 und einem zweiten Rohrabschnitt 12. Erster und zweiter Rohrabschnitt 11, 12 erstrecken sich beidseits außerhalb (oder zumindest teilweise außerhalb) der Resonatorkammern 14, 15 und bilden den Eingang und den Ausgang des Schalldämpfers 1.

Im Mantel 3 des Rohres 2 sind erste, um den Umfang verteilte Öffnungen 7, die in die erste Resonatorkammer 14 münden, und zweite um den Umfang verteilte Öffnungen 8, die in die zweite Resonatorkammer 15 münden, ausgebildet. Die ersten Öffnungen 7 und die zweiten Öffnungen 8 sind unterschiedlicher Größe. Auch die Volumina der beiden Resonatorkammern 14, 15 weisen unterschiedliche Größe auf. Die Resonatorkammern 14,15 werden durch einen ersten Gehäuseteil 4 und durch einen zweiten Gehäuseteil 5 gebildet. Die Gehäuseteile 4, 5 sind dabei ineinander geschoben, so dass die Mäntel der Gehäuseteile 4, 5 in einem Überlappungsbereich 6 überlappen. Dabei liegen die überlappenden Mantelabschnitte aneinander an. Die Mantelaußenseite 4a des ersten Gehäuseteils 4 liegt dabei an der Mantelinnenseite 5b des zweiten Gehäuseteils 5 an. Vorzugsweise sind die Mäntel der Gehäuseteile 4, 5 im Überlappungsbereich 6 miteinander verschweißt, so dass die Resonatorkammern 14, 15 nach außen hin luftdicht abgedichtet sind.

Im zweiten Gehäuseteil 5 sitzt zusätzlich eine Trennwand 20, die die Resonatorkammern 14, 15 voneinander trennt und dadurch unabhängige Volumina schafft. Die Trennwand 20 ist als ringförmige Wand mit gebördeltem Außenrand, der an die Mantelinnenseite 5b geschweißt ist, und mit einem gebördelten Innenrand, der an der Außenseite des Rohres 2 lose anliegt oder dort ebenfalls verschweißt ist, ausgebildet.

Die Gehäuseteile 4, 5 sind zylinderförmig, wobei sie jeweils eine Stirnseite 9,10 aufweisen, die dem Überlappungsbereich 6 abgewandt ist. In den Stirnseiten 9, 10 sind Ausnehmungen 21, 22 ausgebildet, durch die das Rohr 2 hindurch tritt, d.h. nach außen ragt. Die Ausnehmungen 21, 22 entsprechen vorzugsweise dem Außendurchmesser des Rohres 2, wobei vorzugsweise in diesem Bereich eine luftdichte Abdichtung zwischen den Gehäuseteilen 4, 5 und dem Rohr 2 geschaffen wird. An dieser Abdichtung wirken auch die im Folgenden näher beschriebene Profile 16, 17 mit.

Die Gehäuseteile 4, 5 sind zwischen Profilen 16, 17 gehalten, vorzugsweise eingeklemmt. Die Profile 16, 17 sind jeweils an außerhalb der Resonatorkammern 14, 15 an beiden Seiten des Schalldämpfers 1 verlaufenden Rohrabschnitten 11, 12 ausgebildet bzw. befestigt. Diese Profile können gleichzeitig auch dazu ausgebildet sein, um als Anschlussmöglichkeit für eine weitergehendes Rohr oder eine Schlauchverbindung zu dienen, insbesondere um hier eine luftdichte Anbindung einer Leitung zu ermöglichen.

Der Vollständigkeit halber sind in Fig. 1 auch die Mantelaußenseite 5a des zweiten Gehäuseteils 5 und die Mantelinnenseite 4b des ersten Gehäuseteils 4 bezeichnet. Die Manteldicke beider Gehäuseteile 4, 5 ist durchgehend konstant. Der Außendurchmesser des ersten Gehäuseteils 4 entspricht dabei im Wesentlichen dem Innendurchmesser des zweiten Gehäuseteils 5. Am Rand des zweiten Gehäuseteils 5 befindet sich eine umlaufende Umbördelung 13, die das Einführen des ersten Gehäuseteils 4 in den zweiten Gehäuseteil 5 erleichtert.

Anhand der Figuren 2 bis 4 kann nun das Prinzip der Herstellung eines erfindungsgemäßen Schalldämpfers 1 beschrieben werden. Beim Herstellungsvorgang werden zunächst zwei Gehäuseteile 4, 5 bereitgestellt, die teleskopierbar ineinander verschiebbar sind. Dazu weisen Mantelaußenseite 4a des ersten Gehäuseteils 4 und Mantelinnenseite 5b des zweiten Gehäuseteils 5 eine in axialer Richtung unveränderliche Querschnittskontur auf.

Die vorgefertigten Gehäuseteile 4, 5 weisen bereits Ausnehmungen 21, 22 für den Durchtritt des Rohres 2 auf. Beim Zusammenbau des Schalldämpfers 1 werden die beiden Gehäuseteile 4, 5 ineinander geschoben, wobei das Ausmaß des Ineinander-Schiebens durch das zu erzielende Resonatorvolumen bestimmt wird. Je nach Anwendung oder Kundenwunsch kann durch dieses Baukastensystem jedes beliebige Resonatorvolumen eingestellt werden. Dabei ist es nicht notwendig, gesonderte bzw. individuell dimensionierte Teile herzustellen. Lediglich das Ausmaß des Ineinander-Schiebens muss beim Zusammenbau berücksichtigt werden, während die verwendeten Gehäuse-Bauteile immer gleich ausgebildet sind.

In den Figuren 2 bis 4 ist das Rohr 2 der Einfachheit halber nicht dargestellt. Es ist möglich, die beiden Gehäuseteile 4, 5 vor ihrem Ineinander-Schieben von entgegengesetzten Seiten auf das Rohr 2 zu schieben. Alternativ ist es möglich, die beiden Gehäuseteile 4, 5 zuerst ineinander zu schieben und erst danach auf das Rohr 2 zu schieben.

Die in einem der Gehäuseteile 5 untergebrachte Trennwand 20, kann bei der Fertigung der Gehäuseteile ebenfalls in gewünschtem Abstand von der dazugehörigen Stirnwand 10 eingesetzt und befestigt werden, sodass auch eine beliebige Variation des Volumens der zweiten Resonatorkammer 15 möglich wird.

Fig. 3 zeigt eine Variante, bei der das Volumen der ersten Resonatorkammer 14 verhältnismäßig groß ist. Bei einer anderen Anwendung kann es z.B. gewünscht sein, dass das Resonatorvolumen kleiner ausgebildet ist. Dazu muss gemäß Erfindung bei der Fertigung der erste Gehäuseteil 4 nur etwas weiter in den zweiten Gehäuseteil 5 geschoben werden, so dass sich eine Situation gemäß Fig. 4 ergibt.

Die Länge L1, L2 der Mäntel in axialer Richtung (sowie die Lage der Trennwand 20) bestimmt, wie weit die Gehäuseteile 4, 5 ineinandergeschoben werden können. Vorzugsweise beträgt die Länge L1, L2 des Mantels eines der Gehäuseteile 4, 5 zumindest die Hälfte der Länge L2, L1 des Mantels des anderen Gehäuseteils 5, 4. In besonders bevorzugten Ausführungsformen sind die Längen L1, L2 der Mäntel stärker aneinander angeglichen und es beträgt die Länge L1 des einen Mantels zumindest zwei Drittel, besonders bevorzugt zumindest drei Viertel der Länge L2 des anderen Mantels. In der in Fig. 1 dargestellten Ausführungsform besitzen die Mäntel der beiden Gehäuseteile 4, 5 im Wesentlichen selbe Länge.

Die Gehäuseteile 4, 5 sind vorzugsweise aus Blech, insbesondere (Edel)Stahlblech, gebildet. Dabei sind die topfförmigen Gehäuseteile 4, 5 tiefgezogene Bleche.

Fig. 5 zeigt schließlich ein Fahrzeug 19, mit einem Turbolader 18 und einem an der Druckseite des Turboladers 18 angeschlossenen Schalldämpfer 1. Dies stellt ein bevorzugtes Einsatzgebiet des erfindungsgemäßen Schalldämpfers 1 dar.

Fig. 6 zeigt eine bevorzugte Variante eines erfindungsgemäßen Schalldämpfers 1. Dabei wird das Rohr 2 in dem von den Resonatorkammern 14, 15 umgebenen Bereich aus einem ersten Rohrteil 2a und einem zweiten Rohrteil 2b gebildet, wobei der erste Gehäuseteil 4 den ersten Rohrteil 2a und der zweite Gehäuseteil 5 den zweiten Rohrabschnitt 2b umgibt. Die ersten Öffnungen 7 sitzen im Mantel des ersten Rohrteils 2a und die zweiten Öffnungen 8 sitzen im Mantel des zweiten Rohrteils 2b. Die Rohrteile 2a, 2b sind in ihren Endbereichen ineinander geschoben. Das Ausmaß des Ineinanderschiebens wird durch die Überlappung der Gehäuseteile 4, 5 und somit durch das Resonatorvolumen bestimmt.

In dieser Ausführungsform wird der Schalldämpfer aus zwei Hälften zusammengesetzt, wobei das Ineinanderschieben der Gehäuseteile mit einem Ineinanderschieben der Rohrteile einhergeht.

Der zweite Rohrteil 2b ist mit dem ihm umgebenden Gehäuseteil 5 einstückig ausgebildet ist, vorzugsweise aus einem tiefgezogenen Blechstück.

Dieser einstückige Teil bildet weiters einen Vorsprung 23 aus, der an einem zumindest teilweise außerhalb der Resonatorkammern 14, 15 verlaufenden Rohrabschnitt 12 anliegt und von außen durch ein Profil 17, vozugsweise eine Federklemme, gehalten wird, sodass der Vorsprung 23 in radialer Richtung zwischen dem Rohrabschnitt 12 und dem Profil 17 liegt.

Die Trennwand 20 ist mit dem ersten Rohrteil 2a, der über den anderen Rohrteil 2b geschoben ist, einstückig ausgebildet, vorzugsweise aus einem tiefgezogenen Blechstück. Dadurch wird eine gegenläufige Resonantvolumenvariation beider Resonatorkammern 14, 15 ermöglicht (siehe Fig. 6).

Im Folgenden wird ein Aspekt der Erfindung beschreiben, der auch auf die Ausführungsformen der Fig. 1 bis 4 anwendbar ist. Im Überlappungsbereich 6 ist zumindest ein umlaufender Dichtungsring 24 zwischen der Mantelaußenseite 4a des ersten Gehäuseteils 4 und der Mantelinnenseite 5b des zweiten Gehäuseteils 5 eingesetzt.

Dabei ist vorzugsweise im Mantel des ersten Gehäusteils 4 und/oder im Mantel des zweiten Gehäuseteils 5 eine ringförmig verlaufende Aufnahme 25 für den Dichtungsring 24 ausgebildet ist, wobei vorzugsweise die Aufnahme 25 durch einen bogenförmigen Verlauf des Mantels gebildet wird.

In Bezug auf die Fig. 6 wird auch auf die Möglichkeit hingewiesen, dass zumindest einer der außerhalb der Resonatorkammern verlaufenden Rohrabschnitte 11, 12 als ein vom inneren Rohr 2 gesonderter und an diesem befestigter Teil ausgebildet sein kann. Zusätzlich oder alternativ kann zumindest einer der beiden Rohrabschnitte 11, 12 einstückig mit einem Gehäuseteil 4, 5 ausgebildet sein.

Z.B. ist in Fig. 6 der (linke) Rohrabschnitt 11 einstückig mit dem erstebn Gehäusetel 4 ausgebildet, vorzugsweise aus einem tiefgezogenen Blechstück.

Der (rechte) Rohrabschnitt 12 ist als gesondertes Teil mit dem Rohr (hier mit dem zweiten Rohrteil 2b) verbunden.

Fig. 7 zeigt schließlich einen Schalldämpfer von außen mit einer sehr kompakten Bauweise.

### Bezugszeichenaufstellung

- 1: Schalldämpfer
- 2: Rohr
- 2a: Erster Rohrteil
- 2b: Zweiter Rohrteil
- 3: Mantel

- 4: Erster Gehäuseteil
- 4a: Mantelaußenseite
- 4b: Mantelinnenseite
- 5: Zweiter Gehäuseteil
- 5a: Mantelaußenseite

- 5b: Mantelinnenseite
- 6: Überlappungsbereich
- 7: Erste Öffnung
- 8: Zweite Öffnung
- 9: Stirnseite

- 10: Stirnseite
- 11: Erster Rohrabschnitt
- 12: Zweiter Rohrabschnitt
- 13: Umbördelung
- 14: Erste Resonatorkammer

- 15: Zweite Resonatorkammer
- 16: Profil
- 17: Profil
- 18: Turbolader
- 19: Fahrzeug

- 20: Trennwand
- 21: Ausnehmung
- 22: Ausnehmung
- 23: Vorsprung
- 24: Dichtungsring

- 25: Aufnahme
- L1: Mantellänge
- L2: Mantellänge

## Patentansprüche

1. Schalldämpfer (1), insbesondere Fahrzeugschalldämpfer, mit einem einen Strömungskanal bildenden Rohr (2) sowie einer ersten Resonatorkammer (14) und einer zweiten Resonatorkammer (15), die jeweils das Rohr (2) umgeben und in axialer Richtung hintereinander angeordnet sind, wobei das Rohr (2) in seinem Mantel (3) zumindest eine erste Öffnung (7), die in die erste Resonatorkammer (14) mündet, und zumindest eine zweite Öffnung (8), die in die zweite Resonatorkammer (15) mündet, aufweist, **dadurch gekennzeichnet, dass** die Resonatorkammern (14, 15) durch einen ersten Gehäuseteil (4) und einen zweiten Gehäuseteil (5) gebildet werden, die jeweils einen um eine Achse ausgebildeten Mantel aufweisen, wobei in axialer Richtung die Länge des Mantels des einen Gehäuseteils (4; 5) zumindest die Hälfte der Länge des Mantels des anderen Gehäuseteils (5; 4) beträgt, und dass die Gehäuseteile (4, 5) ineinander geschoben sind und deren Mäntel zumindest teilweise überlappen, wobei im Überlappungsbereich (6) die Mantelaußenseite (4a) des ersten Gehäuseteils (4) an der Mantelinnenseite (5b) des zweiten Gehäuseteils (5) anliegt und die Mantelaußenseite (4a) des ersten Gehäuseteils (4) und die Mantelinnenseite (5b) des zweiten Gehäuseteils (5) zumindest im Überlappungsbereich (6) jeweils einen in axialer Richtung unveränderlichen Querschnitt aufweisen, und dass die Gehäuseteile (4, 5) jeweils eine Ausnehmung (21, 22) aufweisen, durch die sich der Strömungskanal hindurch erstreckt, und dass die Gehäuseteile (4, 5) derart ausgebildet sind, dass sie bei der Fertigung des Schalldämpfers (1) zur Einstellung eines bestimmten Resonatorvolumens einer Resonatorkammer (15) entlang ihrer Achse in verschiedene Positionen teleskopisch ineinander verschiebbar sind.

2. Schalldämpfer nach Anspruch 1, **dadurch gekennzeichnet, dass** die Mantelaußenseite (4a) des ersten Gehäuseteils (4) und die Mantelinnenseite (5b) des zweiten Gehäuseteils (5) jeweils in ihren überwiegenden Bereichen einen in axialer Richtung unveränderlichen Querschnitt aufweisen.

3. Schalldämpfer nach Anspruch 1 oder 2, **dadurch gekennzeichnet, dass** die Gehäuseteile (4, 5) jeweils zylinderförmig ausgebildet sind und die Mantelaußenseite (4a) des ersten Gehäuseteils (4) und die Mantelinnenseite (5b) des zweiten Gehäuseteils (5) jeweils kreisförmigen Querschnitt aufweisen.

4. Schalldämpfer nach einem der vorhergehenden Ansprüche, **dadurch gekennzeichnet, dass** in axialer Richtung die Länge des Mantels des einen Gehäuseteils (4; 5) zumindest zwei Drittel, vorzugsweise drei Viertel der Länge des Mantels des anderen Gehäuseteils (5; 4) beträgt, wobei besonders bevorzugt die Mäntel der Gehäuseteile (4, 5) im Wesentlichen dieselbe Länge aufweisen.

5. Schalldämpfer nach einem der vorhergehenden Ansprüche, **dadurch gekennzeichnet, dass** die Mäntel der Gehäuseteile (4, 5) zumindest im Überlappungsbereich (6), vorzugsweise durchgängig, jeweils eine in axialer Richtung unveränderliche Manteldicke aufweisen.

6. Schalldämpfer nach einem der vorhergehenden Ansprüche, **dadurch gekennzeichnet, dass** die Gehäuseteile (4, 5) jeweils auf der dem Überlappungsbereich (6) abgewandten Seite eine Stirnwand (9, 10) aufweisen, in denen die Ausnehmungen (21, 22) zum Durchtritt des Rohres (2) ausgebildet sind.

7. Schalldämpfer nach einem der vorhergehenden Ansprüche, **dadurch gekennzeichnet, dass** die Gehäuseteile (4, 5) jeweils im Bereich ihrer Ausnehmungen (21, 22) mit dem Rohr (2) luftdicht nach außen hin abdichtend verbunden sind.

8. Schalldämpfer nach einem der vorhergehenden Ansprüche, **dadurch gekennzeichnet, dass** die Gehäuseteile (4, 5) in ihrem Überlappungsbereich (6) miteinander verschweißt sind.

9. Schalldämpfer nach einem der vorhergehenden Ansprüche, **dadurch gekennzeichnet, dass** der Mantel des einen Gehäuseteils (4) und der Mantel des anderen Gehäuseteils (5) jeweils einen Teil der Außenwand des Schalldämpfers (1) bilden.

10. Schalldämpfer nach einem der vorhergehenden Ansprüche, **dadurch gekennzeichnet, dass** die Gehäuseteile (4, 5) die Resonatorkammern (14, 15) nach außen hin luftdicht abdichten.

11. Schalldämpfer nach einem der vorhergehenden Ansprüche, **dadurch gekennzeichnet, dass** der im Überlappungsbereich (6) außen liegende Mantel an seinem Rand eine Umbördelung (13) aufweist.

12. Schalldämpfer nach einem der vorhergehenden Ansprüche, **dadurch gekennzeichnet, dass** in einem der Gehäuseteile (5) eine Trennwand (20) sitzt, die die Resonatorkammern (14, 15) voneinander trennt, wobei die Trennwand (20) eine Ausnehmung für den Durchtritt des Rohres (2) aufweist.

13. Schalldämpfer nach einem der vorhergehenden Ansprüche, **dadurch gekennzeichnet, dass** die Gehäuseteile (4, 5) zwischen zwei Profilen (16, 17) eingeklemmt sind, die jeweils an einem außerhalb der Resonatorkammern (14, 15) verlaufenden Rohrabschnitt (11, 12) sitzen.

14. Schalldämpfer nach einem der vorhergehenden Ansprüche, **dadurch gekennzeichnet, dass** die Gehäuseteile (4, 5) aus Blech, vorzugsweise Edelstahlblech, gebildet sind.

15. Schalldämpfer nach einem der vorhergehenden Ansprüche, **dadurch gekennzeichnet, dass** das Rohr (2) in dem von den Resonatorkammern (14, 15) umgebenen Bereich aus einem ersten Rohrteil (2a) und einem zweiten Rohrteil (2b) gebildet wird, die in ihren Endbereichen ineinander geschoben sind, wobei der erste Gehäuseteil (4) den ersten Rohrteil (2a) und der zweite Gehäuseteil (5) den zweiten Rohrabschnitt (2b) umgibt.

16. Schalldämpfer nach Anspruch 15, **dadurch gekennzeichnet, dass** zumindest einer der Rohrteile (2b) mit dem ihm umgebenden Gehäuseteil (5) einstückig ausgebildet ist, vorzugsweise aus einem tiefgezogenen Blechstück.

17. Schalldämpfer nach Anspruch 16, **dadurch gekennzeichnet, dass** der einstückige Teil einen Vorsprung (23) ausbildet, der an einem zumindest teilweise außerhalb der Resonatorkammern (14, 15) verlaufenden Rohrabschnitt (12) anliegt und von außen durch ein Profil (17), vorzugsweise eine Federklemme, gehalten wird, sodass der Vorsprung (23) in radialer Richtung zwischen dem Rohrabschnitt (12) und dem Profil (17) angeordnet ist.

18. Schalldämpfer nach einem der Ansprüche 15 bis 17, **dadurch gekennzeichnet, dass** die Trennwand (20) mit einem der Rohrteile (2a, 2b), vorzugsweise mit dem über den anderen Rohrteil (2b) geschobenen Rohrteil (2a), einstückig ausgebildet ist, vorzugsweise aus einem tiefgezogenen Blechstück.

19. Schalldämpfer nach einem der vorhergehenden Ansprüche, **dadurch gekennzeichnet, dass** im Überlappungsbereich (6) zumindest ein umlaufender Dichtungsring (24) zwischen der Mantelaußenseite (4a) des ersten Gehäuseteils (4) und der Mantelinnenseite (5b) des zweiten Gehäuseteils (5) eingesetzt ist.

20. Schalldämpfer nach Anspruch 19, **dadurch gekennzeichnet, dass** im Mantel des ersten Gehäusteils (4) und/oder im Mantel des zweiten Gehäuseteils (5) eine ringförmig verlaufende Aufnahme (25) für den Dichtungsring (24) ausgebildet ist, wobei vorzugsweise die Aufnahme (25) durch einen bogenförmigen Verlauf des Mantels gebildet wird.

21. Fahrzeug (19), insbesondere straßengebundenes Fahrzeug, mit einem Schalldämpfer (1), insbesondere einem Turbolader-Schalldämpfer, der an der Druckseite eines Turboladers (18) angeordnet ist, **dadurch gekennzeichnet, dass** der Schalldämpfer (1) ein Schalldämpfer nach einem der vorhergehenden Ansprüche ist.

22. Verfahren zur Herstellung eines Schalldämpfers nach einem der Ansprüche 1 bis 20, mit einem einen Strömungskanal bildenden Rohr (2) sowie einer ersten Resonatorkammer (14) und einer zweiten Resonatorkammer (15), die jeweils das Rohr (2) umgeben und in axialer Richtung hintereinander angeordnet sind, wobei das Rohr (2) in seinem Mantel (3) zumindest eine erste Öffnung (7), die in die erste Resonatorkammer (14) mündet, und zumindest eine zweite Öffnung (8), die in die zweite Resonatorkammer (15) mündet, aufweist, **dadurch gekennzeichnet, dass** für die Bildung der Resonatorkammern (14, 15) ein erster Gehäuseteil (4) und ein zweiter Gehäuseteil (5), die jeweils eine Ausnehmung (21, 22) für den Strömungskanal und jeweils einen um eine Achse ausgebildeten Mantel aufweisen und entlang der Achse teleskopisch ineinander verschiebbar sind, bereitgestellt werden, wobei in axialer Richtung die Länge des Mantels des einen Gehäuseteils (4; 5) zumindest die Hälfte der Länge des Mantels des anderen Gehäuseteils (5; 4) beträgt und wobei die Mantelaußenseite (4a) des ersten Gehäuseteils (4) in den verschiedenen teleskopierbaren Positionen an der Mantelinnenseite (5b) des zweiten Gehäuseteils (5) anliegt, und dass die vorgefertigten Gehäuseteile (4, 5) zur Bildung der Resonatorkammern (14, 15) und zur Einstellung eines bestimmten Resonatorvolumens einer Resonatorkammer (15) in entsprechendem Ausmaß teleskopisch ineinandergeschoben werden.

23. Verfahren nach Anspruch 22, **dadurch gekennzeichnet, dass** die Gehäuseteile (4, 5) über das Rohr (2) geschoben werden, sodass das Rohr (2) durch die Ausnehmungen (21, 22) der Gehäuseteile (4, 5) hindurchtritt.

24. Verfahren nach Anspruch 22 oder 23, **dadurch gekennzeichnet, dass** die Gehäuseteile (4, 5) nach der Einstellung des Resonatorvolumens einer Resonatorkammer (14) durch Ineinanderschieben der Gehäuseteile (4, 5) in ihrem Überlappungsbereich (6) miteinander verschweißt werden.

25. Verfahren nach einem der Ansprüche 22 bis 24, **dadurch gekennzeichnet, dass** die vorgefertigten Gehäuseteile (4, 5) jeweils auf der dem Überlappungsbereich (6) abgewandten Seite eine Stirnwand (9, 10) aufweisen, in der eine dem Außendurchmesser des Rohres (2) entsprechende Ausnehmung (21, 22) ausgebildet ist, und dass die Gehäuseteile (4, 5) über das Rohr (2) geschoben werden, sodass die zumindest eine erste Öffnung (7) in die erste Resonatorkammer (14) und die zumindest eine zweite Öffnung (8) in die zweite Resonatorkammer (15) mündet.

26. Verfahren nach einem der Ansprüche 22 bis 25, **dadurch gekennzeichnet, dass** die Gehäuseteile (4, 6) als topfförmige Teile vorgefertigt werden, die in ihrem Boden die Ausnehmung (21, 22) für den Durchtritt des Strömungskanales aufweisen.

27. Verfahren nach einem der Ansprüche 22 bis 26, **dadurch gekennzeichnet, dass** einer der Gehäuseteile (5) mit einer Trennwand (20) versehen ist, die im zusammengesetzten Zustand die erste Resonatorkammer (14) von der zweiten Resonatorkammer (15) trennt.

28. Verfahren nach einem der Ansprüche 22 bis 27, **dadurch gekennzeichnet, dass** das Rohr (2) in dem von den Resonatorkammern (14, 15) umgebenen Bereich aus einem ersten Rohrteil (2a) und einem zweiten Rohrteil (2b) gebildet wird, die in ihren Endbereichen ineinander geschoben werden, wobei der erste Gehäuseteil (4) den ersten Rohrteil (2a) und der zweite Gehäuseteil (5) den zweiten Rohrabschnitt (2b) umgibt.

29. Verfahren nach Anspruch 28, **dadurch gekennzeichnet, dass** zumindest einer der Rohrteile (2b) mit dem ihm umgebenden Gehäuseteil (5) einstückig ausgebildet wird, vorzugsweise durch Tiefziehen eines Blechstückes.

30. Verfahren nach einem der Ansprüche 22 bis 29, **dadurch gekennzeichnet, dass** im Überlappungsbereich (6) zumindest ein umlaufender Dichtungsring (24) zwischen der Mantelaußenseite (4a) des ersten Gehäuseteils (4) und der Mantelinnenseite (5b) des zweiten Gehäuseteils (5) eingesetzt wird.

## Claims

1. A sound muffler (1), in particular a sound muffler for a vehicle, having a pipe (2) forming a flow channel and having a first resonator chamber (14) and a second resonator chamber (15), which respectively surround the pipe (2) and are arranged in axial direction behind one another, with the pipe (2) having in its shell (3) at least one first opening (7) that opens into the first resonator chamber (14) and at least one second opening (8) that opens into the second resonator chamber (15), **characterized in that** the resonator chambers (14, 15) are formed by a first housing part (4) and a second housing part (5), which respectively have a shell formed around an axis, wherein in axial direction the length of the shell of one housing part (4; 5) amounts to at least half the length of the shell of the other housing part (5; 4), and **in that** the housing parts (4, 5) are inserted into one another and their shells at least partially overlap, with the shell exterior face (4a) of the first housing part (4) resting against the shell interior face (5b) of the second housing part (5) in the overlapping region (6), and with the shell exterior face (4a) of the first housing part (4) and the shell interior face (5b) of the second housing part (5) respectively having in axial direction a constant cross section at least in the overlapping region (6), and **in that** the housing parts (4, 5) respectively have a recess (21, 22), through which the flow channel extends, and **in that** the housing parts (4, 5) are designed such that they can during the production of the sound muffler (1) be telescopically displaced inside one another into different positions along their axis in order to adjust a certain resonator volume of a resonator chamber (15).

2. The sound muffler according to claim 1, **characterized in that** the shell exterior face (4a) of the first housing part (4) and the shell interior face (5b) of the second housing part (5) respectively have in the majority of their areas a constant cross section in axial direction.

3. The sound muffler according to claim 1 or 2, **characterized in that** the housing parts (4, 5) are respectively designed cylindrically and the shell exterior face (4a) of the first housing part (4) and the shell interior face (5b) of the second housing part (5) respectively have a circular cross section.

4. The sound muffler according to one of the preceding claims, **characterized in that** in axial direction the length of the shell of one housing part (4; 5) amounts to at least two-thirds, preferably three-quarters, of the length of the shell of the other housing part (5; 4), wherein particularly preferred the shells of the housing parts (4, 5) have essentially the same length.

5. The sound muffler according to one of the preceding claims, **characterized in that** the shells of the housing parts (4, 5) respectively have in axial direction a constant shell thickness, at least in the overlapping region (6), preferably continuously.

6. The sound muffler according to one of the preceding claims, **characterized in that** the housing parts (4, 5) respectively have an end face (9, 10) on the side facing away from the overlapping region (6), with the recesses (21, 22) for the passage of the pipe (2) being formed in said end faces.

7. The sound muffler according to one of the preceding claims, **characterized in that** the housing parts (4, 5) are respectively connected to the pipe (2) in the region of their recesses (21, 22) such that they are hermetically sealed toward the outside.

8. The sound muffler according to one of the preceding claims, **characterized in that** the housing parts (4, 5) are welded to one another in their overlapping region (6).

9. The sound muffler according to one of the preceding claims, **characterized in that** the shell of one housing part (4) and the shell of the other housing part (5) respectively form part of the external wall of the sound muffler (1).

10. The sound muffler according to one of the preceding claims, **characterized in that** the housing parts (4, 5) hermetically seal the resonator chambers (14, 15) toward the outside.

11. The sound muffler according to one of the preceding claims, **characterized in that** the shell which in the overlapping region (6) lies outside has a beading (13) on its edge.

12. The sound muffler according to one of the preceding claims, **characterized in that** a partition wall (20), which separates the resonator chambers (14, 15) from one another, is arranged in one of the housing parts (5), with the partition wall (20) having a recess for the passage of the pipe (2).

13. The sound muffler according to one of the preceding claims, **characterized in that** the housing parts (4, 5) are clamped between two profiles (16, 17), which are respectively arranged on a pipe section (11, 12) extending outside the resonator chambers (14, 15).

14. The sound muffler according to one of the preceding claims, **characterized in that** the housing parts (4, 5) are made of sheet metal, preferably stainless steel sheet.

15. The sound muffler according to one of the preceding claims, **characterized in that** the pipe (2) is in the region surrounded by the resonator chambers (14, 15) formed by a first pipe part (2a) and a second pipe part (2b), which are inserted into one another in their end regions, with the first housing part (4) surrounding the first pipe part (2a) and the second housing part (5) surrounding the second pipe part (2b).

16. The sound muffler according to claim 15, **characterized in that** at least one of the pipe parts (2b) is formed integrally, preferably from a deep-drawn piece of sheet metal, with the housing part (5), that surrounds said pipe part (2b).

17. The sound muffler according to claim 16, **characterized in that** the integral part forms a projection (23), which rests against a pipe section (12) that at least partially extends outside the resonator chambers (14, 15) and is from outside retained by means of a profile (17), preferably a spring clip, such that the projection (23) is arranged in radial direction between the pipe section (12) and the profile (17).

18. The sound muffler according to one of claims 15 to 17, **characterized in that** the partition wall (20) is formed integrally with one of the pipe parts (2a, 2b), preferably with the pipe part (2a) that is slid over the other pipe part (2b), preferably from a deep-drawn piece of sheet metal.

19. The sound muffler according to one of the preceding claims, **characterized in that** in the overlapping section (6) at least one circumferentially extending sealing ring (24) is inserted between the shell exterior face (4a) of the first housing part (4) and the shell interior face (5b) of the second housing part (5).

20. The sound muffler according to claim 19, **characterized in that** an annularly extending receptacle (25) for the sealing ring (24) is formed in the shell of the first housing part (4) and/or in the shell of the second housing part (5), wherein preferably the receptacle (25) is formed by an arc-shaped extent of the shell.

21. A vehicle (19), particularly a road vehicle, having a sound muffler (1), particularly a turbocharger sound muffler, which is arranged on the pressure side of a turbocharger (18), **characterized in that** the sound muffler (1) is a sound muffler according to one of the preceding claims.

22. A method for producing a sound muffler according to one of the claims 1 to 20, which has a pipe (2) forming a flow channel as well as a first resonator chamber (14) and a second resonator chamber (15) that respectively surround the pipe (2) and are arranged in axial direction behind one another, with the pipe (2) having in its shell (3) at least one first opening (7) that opens into the first resonator chamber (14) and at least one second opening (8) that opens into the second resonator chamber (15), **characterized in that** for forming the resonator chambers (14, 15) a first housing part (4) and a second housing part (5), which respectively have a recess (21, 22) for the flow channel and a shell that is formed around an axis and which are telescopically displaceable inside one another along the axis, are provided, wherein in axial direction the length of the shell of one housing part (4; 5) amounts to at least half the length of the shell of the other housing part (5; 4), and with the shell exterior face (4a) of the first housing part (4) resting against the shell interior face (5b) of the second housing part (5) in the different telescoping positions, and **in that** the prefabricated housing parts (4, 5) can be telescopically inserted into one another to the corresponding extent in order to form the resonator chambers (14, 15) and to adjust a certain resonator volume of a resonator chamber (15).

23. The method according to claim 22, **characterized in that** the housing parts (4, 5) are slid over the pipe (2) such that the pipe (2) passes through the recesses (21, 22) of the housing parts (4, 5).

24. The method according to claim 22 or 23, **characterized in that** the housing parts (4, 5) are welded to one another in their overlapping region (6) after the resonator volume of a resonator chamber (14) has been adjusted by inserting the housing parts (4, 5) into one another.

25. The method according to one of the claims 22 to 24, **characterized in that** the prefabricated housing parts (4, 5) respectively have an end face (9, 10) on their side facing away from the overlapping region (6), with a recess (21, 22) corresponding to the outside diameter of the pipe (2) being formed in said end faces, and **in that** the housing parts (4, 5) are slid over the pipe (2) such that the at least one first opening (7) opens into the first resonator chamber (14) and the at least one second opening (8) opens into the second resonator chamber (15).

26. The method according to one of the claims 22 to 25, **characterized in that** the housing parts (4, 5) are prefabricated as pot-shaped parts, the bottom of which comprises the recess (21, 22) for the passage of the flow channel.

27. The method according to one of the claims 22 to 26, **characterized in that** one of the housing parts (5) is provided with a partition wall (20), which in the assembled state separates the first resonator chamber (14) from the second resonator chamber (15).

28. The method according to one of the claims 22 to 27, **characterized in that** the pipe (2) is in the region surrounded by the resonator chambers (14, 15) formed by a first pipe part (2a) and a second pipe part (2b), which are inserted into one another in their end regions, with the first housing part (4) surrounding the first pipe part (2a) and the second housing part (5) surrounding the second pipe part (2b).

29. The method according to claim 28, **characterized in that** at least one of the pipe parts (2b) is formed integrally, preferably by deep-drawing a piece of sheet metal, with the housing part (5), that surrounds said pipe part (2b).

30. The method according to one of the claims 22 to 29, **characterized in that** at least one circumferentially extending sealing ring (24) is inserted in the overlapping region (6) between the shell exterior face (4a) of the first housing part (4) and the shell interior face (5b) of the second housing part (5).

## Revendications

1. Silencieux (1), plus particulièrement silencieux de véhicule, avec un tube (2) formant un canal d'écoulement ainsi qu'une première chambre de résonateur (14) et une deuxième chambre de résonateur (15), qui entourent chacune le tube (2) et sont disposées l'une derrière l'autre dans la direction axiale, le tube (2) comprenant, dans son enveloppe extérieure (3), au moins une première ouverture (7), qui débouche dans la première chambre de résonateur (14) et au moins une deuxième ouverture (8), qui débouche dans la deuxième chambre de résonateur (15), **caractérisé en ce que** les chambres de résonateurs (14, 15) sont constituées par une première partie de boîtier (4) et une deuxième partie de boîtier (5), qui comprennent chacune une enveloppe disposée autour d'un axe, moyennant quoi, dans la direction axiale, la longueur de l'enveloppe d'une partie de boîtier (4 ; 5) représente au moins la moitié de la longueur de l'enveloppe de l'autre partie de boîtier (5 ; 4), et **en ce que** les parties de boîtier (4, 5) sont emboîtées l'une dans l'autre et leurs enveloppes se superposent au moins partiellement, moyennant quoi, dans la zone de superposition (6), le côté extérieur de l'enveloppe (4a) de la première partie de boîtier (4) s'appuie contre le côté intérieur de l'enveloppe (5b) de la deuxième partie de boîtier (5) et le côté extérieur de l'enveloppe (4a) de la première partie de boîtier (4) et le côté intérieur de l'enveloppe (5b) de la deuxième partie de boîtier (5) comprennent chacun, au moins dans la zone de superposition (6), une section transversale invariable dans la direction axiale et **en ce que** les parties de boîtier (4, 5) comprennent chacune un évidement (21, 22), à travers lequel s'étend le canal d'écoulement et **en ce que** les parties de boîtier (4, 5) sont conçues de façon à pouvoir coulisser l'une dans l'autre de manière télescopique le long de leur axe dans différentes positions, lors de la fabrication du silencieux (1), pour le réglage d'un volume de résonateur déterminé d'une chambre de résonateur (15).

2. Silencieux selon la revendication 1, **caractérisé en ce que** le côté extérieur de l'enveloppe (4a) de la première partie de boîtier (4) et le côté intérieur de l'enveloppe (5b) de la deuxième partie de boîtier (5) présentent chacun, dans la plus grande partie, une section transversale invariable dans la direction axiale.

3. Silencieux selon la revendication 1 ou 2, **caractérisé en ce que** les parties de boîtier (4, 5) présentent chacune une forme cylindrique et le côté extérieur de l'enveloppe (4a) de la première partie de boîtier (4) et le côté intérieur de l'enveloppe (5b) de la deuxième partie de boîtier (5) présentent chacun une section transversale circulaire.

4. Silencieux selon l'une des revendications précédentes, **caractérisé en ce que**, dans la direction axiale, la longueur de l'enveloppe d'une partie de boîtier (4 ; 5) représente au moins deux tiers, de préférence trois quarts de la longueur de l'enveloppe de l'autre partie de boîtier (5 ; 4), plus particulièrement de préférence les enveloppes des parties de boîtier (4, 5) présentent globalement la même longueur.

5. Silencieux selon l'une des revendications précédentes, **caractérisé en ce que** les enveloppes des parties de boîtier (4, 5) présentent chacune, au moins dans la zone de superposition (6), de préférence en continu, une épaisseur d'enveloppe invariable dans la direction axiale.

6. Silencieux selon l'une des revendications précédentes, **caractérisé en ce que** les parties de boîtier (4, 5) comprennent chacune, sur le côté opposé à la zone de superposition (6), une paroi frontale (9, 10), dans laquelle sont réalisé les évidements (21, 22) pour le passage du tube (2).

7. Silencieux selon l'une des revendications précédentes, **caractérisé en ce que** les parties de boîtier (4, 5) sont reliées chacune, au niveau de ses évidements (21, 22), avec le tube (2) de manière étanche à l'air vers l'extérieur.

8. Silencieux selon l'une des revendications précédentes, **caractérisé en ce que** les parties de boîtier (4, 5) sont soudées entre elles dans leur zone de superposition (6).

9. Silencieux selon l'une des revendications précédentes, **caractérisé en ce que** l'enveloppe d'une partie de boîtier (4) et l'enveloppe de l'autre partie de boîtier (5) constituent chacune une partie de la paroi extérieure du silencieux (1).

10. Silencieux selon l'une des revendications précédentes, **caractérisé en ce que** les parties de boîtier (4, 5) étanchéifient les chambres de résonateurs (14, 15) de manière étanche à l'air vers l'extérieur.

11. Silencieux selon l'une des revendications précédentes, **caractérisé en ce que** l'enveloppe située à l'extérieur dans la zone de superposition (6) comprend, au niveau de son bord, un bord rabattu (13).

12. Silencieux selon l'une des revendications précédentes, **caractérisé en ce que**, dans une des parties de boîtier (5) se trouve une cloison (20) qui sépare les chambres de résonateurs (14, 15) entre elles, la cloison (20) comprenant un évidement pour le passage du tube (2).

13. Silencieux selon l'une des revendications précédentes, **caractérisé en ce que** les parties de boîtier (4, 5) sont coincées entre deux profilés (16, 17), qui se trouvent chacun sur une portion de tube (11, 12) s'étendant à l'extérieur des chambres de résonateurs (14, 15).

14. Silencieux selon l'une des revendications précédentes, **caractérisé en ce que** les parties de boîtier (4, 5) sont constituées de tôle, de préférence de tôle en acier inoxydable.

15. Silencieux selon l'une des revendications précédentes, **caractérisé en ce que** le tube (2) est constitué, dans la zone entourée par les chambres de résonateurs (14, 15), d'une première partie de tube (2a) et d'une deuxième partie de tube (2b), qui sont emboîtées l'une dans l'autre au niveau de leurs extrémités, la première partie de boîtier (4) entourant la première partie de tube (2a) et le deuxième partie de boîtier (5) entourant la deuxième partie de tube (2b).

16. Silencieux selon la revendication 15, **caractérisé en ce qu'**au moins une des parties de tube (2b) est conçue d'une seule pièce avec la partie de boîtier (5) qui l'entoure, de préférence à partir d'une portion de tôle emboutie.

17. Silencieux selon la revendication 16, **caractérisé en ce que** la partie d'une seule pièce forme une saillie (23) qui s'appuie contre une partie de tube (12) s'étendant au moins partiellement à l'extérieur des chambres de résonateurs (14, 15) et qui est maintenue de l'extérieur par un profilé (17), de préférence une pince à ressort, de façon à ce que la saillie (23) soit disposée dans la direction radiale entre la partie de tube (12) et le profilé (17).

18. Silencieux selon l'une des revendications 15 à 17, **caractérisé en ce que** la cloison (20) est conçue d'une seule pièce avec une des parties de tube (2a, 2b), de préférence avec la partie de tube (2a) emboîtée au-dessus de l'autre partie de tube (2b), de préférence à partir d'une portion de tôle emboutie.

19. Silencieux selon l'une des revendications précédentes, **caractérisé en ce que**, dans la zone de superposition (6) est inséré au moins une bague d'étanchéité (24) circulaire entre le côté extérieur de l'enveloppe (4a) de la première partie de boîtier (4) et le côté intérieur de l'enveloppe (5b) de la deuxième partie de boîtier (5).

20. Silencieux selon la revendication 19, **caractérisé en ce que**, dans l'enveloppe de la première partie de boîtier (4) et/ou dans l'enveloppe de la deuxième partie de boîtier (5), est réalisé un logement (25) annulaire pour la bague d'étanchéité (24), de préférence le logement (25) étant constitué d'une extension en arc de cercle de l'enveloppe.

21. Véhicule (19), plus particulièrement véhicule routier, avec un silencieux (1), plus particulièrement un silencieux de turbocompresseur, qui est disposé sur le côté de pression d'un turbocompresseur (18), **caractérisé en ce que** le silencieux (1) est un silencieux selon l'une des revendications précédentes.

22. Procédé de fabrication d'un silencieux selon l'une des revendications 1 à 20, avec un tube (2) formant un canal d'écoulement, ainsi qu'une première chambre de résonateur (14) et une deuxième chambre de résonateur (15), qui entourent chacune le tube (2) et sont disposées l'une derrière l'autre dans la direction axiale, le tube (2) comprenant, dans son enveloppe extérieure (3), au moins une première ouverture (7), qui débouche dans la première chambre de résonateur (14) et au moins une deuxième ouverture (8), qui débouche dans la deuxième chambre de résonateur (15), **caractérisé en ce que**, pour la formation des chambres de résonateurs (14, 15), une première partie de boîtier (4) et une deuxième partie de boîtier (5), qui comprennent chacune un évidement (21, 22) pour le canal d'écoulement, qui comprennent chacune une enveloppe réalisée autour d'un axe et qui sont coulissantes l'une dans l'autre de manière télescopique le long de l'axe, sont prévues, moyennant quoi, dans la direction axiale, la longueur de l'enveloppe d'une partie de boîtier (4 ; 5) représente au moins la moitié de la longueur de l'enveloppe de l'autre partie de boîtier (5 ; 4) et moyennant quoi le côté extérieur de l'enveloppe (4a) de la première partie de boîtier (4) s'appuie dans les différentes positions télescopiques contre le côté intérieur de l'enveloppe (5b) de la deuxième partie de boîtier (5), et **en ce que** les parties de boîtier (4, 5) préfabriquées sont coulissées l'une dans l'autre de manière télescopique pour la formation des chambres de résonateurs (14, 15) et pour le réglage d'un volume de résonateur déterminé d'une chambre de résonateur (15).

23. Procédé selon la revendication 22, **caractérisé en ce que** les parties de boîtier (4, 5) sont coulissées sur le tube (2), de façon à ce que le tube (2) traverse les évidements (21, 22) des parties de boîtier (4, 5).

24. Procédé selon la revendication 22 ou 23, **caractérisé en ce que** les parties de boîtier (4, 5) sont soudées entre elles au niveau de leur zone de superposition (6) après le réglage du volume de résonateur d'une chambre de résonateur (14) par coulissement des parties de boîtier (4, 5).

25. Procédé selon l'une des revendications 22 à 24, **caractérisé en ce que** les parties de boîtier (4, 5) préfabriquées comprennent chacune, sur le côté opposé à la zone de superposition (6), une paroi frontale (9, 10) dans laquelle est réalisé un évidement (21, 22) correspondant au diamètre extérieur du tube (2) et **en ce que** les parties de boîtier (4, 5) sont coulissées sur le tube (2), de façon à ce que l'au moins une première ouverture (7) débouche dans la première chambre de résonateur (14) et l'au moins une deuxième ouverture (8) débouche dans la deuxième chambre de résonateur (15).

26. Procédé selon l'une des revendications 22 à 25, **caractérisé en ce que** les parties de boîtier (4, 5) sont préfabriquées sous la forme de pièces en forme de cloches, qui comprennent, au niveau du fond, l'évidement (21, 22) pour le passage du canal d'écoulement.

27. Procédé selon l'une des revendications 22 à 26, **caractérisé en ce qu'**une des parties de boîtier (5) est munie d'une cloison (20), qui sépare, dans l'état assemblé, a première chambre de résonateur (14) de la deuxième chambre de résonateur (15).

28. Procédé selon l'une des revendications 22 à 27, **caractérisé en ce que** le tube (2) est constitué, dans la zone entourée des chambres de résonateurs (14, 15), d'une première partie de tube (2a) et d'une deuxième partie de tube (2b), qui sont coulissées au niveau de leurs extrémités, la première partie de boîtier (4) entourant la première partie de tube (2a) et la deuxième partie de boîtier (5) entourant la deuxième partie de tube (2b).

29. Procédé selon la revendication 28, **caractérisé en ce qu'**au moins une des parties de tube (2b) est conçue d'une seule pièce avec la partie de boîtier (5) qui l'entoure, de préférence par emboutissage d'une portion de tôle.

30. Procédé selon l'une des revendications 22 à 29, **caractérisé en ce que**, dans la zone de superposition (6), est insérée au moins une bague d'étanchéité (24) circulaire entre le côté extérieur de l'enveloppe (4a) de la première partie de boîtier (4) et le côté intérieur de l'enveloppe (5b) de la deuxième partie de boîtier (5).
